# FASCICULE DE BREVET EUROPEEN

(11) **EP 4 512 281 B1**
(45) Date de publication et mention de la délivrance du brevet: **22.04.2026**
(21) Numéro de dépôt: 24190546.2
(22) Date de dépôt: 24.07.2024
(51) Int. Cl.: A47C 31/10, A47G 9/02

(54) **DRAP HOUSSE**
ABDECKTUCH
COVER SHEET

(30) Priorité: 28.07.2023 FR 2308212
(43) Date de publication de la demande: 26.02.2025
(73) Titulaire: Mobiliss, 47110 Sainte-Livrade-sur-Lot (FR)
(72) Inventeur: GOTTI, Thierry, Lucien, 47110 Sainte-Livrade-sur-Lot (FR)
(74) Mandataire: Aquinov

(56) Documents cités:
- US-A- 4 045 832
- US-A- 4 777 677

## Description

### Domaine technique

L'invention se rapporte au domaine technique des textiles pour environnements difficiles et notamment des drap-housse pour ces environnements.

### Etat de la technique

Un drap housse est destiné à fournir à son utilisateur une surface sur laquelle il puisse dormir tout en protégeant le matelas. Cependant, en fonction de l'environnement d'utilisation, il doit pouvoir être maintenu convenablement sur ledit matelas. En effet, si le drap housse peut être retiré facilement, il pourrait être utilisé à mauvais escient, notamment dans un environnement difficile comme une prison ou un milieu hospitalier.

Il est connu, pour répondre à ce problème, d'utiliser des draps housse comportant quatre angles fendus comportant chacun un velcros. Lorsque les bords du drap housse sont insérés sur les matelas, les velcros peuvent permettre de maintenir le drap housse en place. Toutefois ce type de drap housse ne peut être utilisé que sur un matelas indépendant de son sommier et peut empêcher l'utilisation de passe sangles. En effet, les draps housse connus dans l'art antérieur ne peuvent pas être installé sur des couchages monobloc, c'est-à-dire comportant un matelas et un sommier formant une pièce unique. De plus, il doit permettre d'éviter le déplacement du drap housse par rapport au matelas, notamment lorsqu'une personne endormie effectue un nombre élevé de mouvements, ou encore éviter un arrachage involontaire provoqué par des mouvements de personnes pouvant être très agités, comme les résidents d'hôpitaux psychiatriques.

Le document US4777677A divulgue un drap housse selon l'état de la technique.

L'invention se place donc dans ce contexte et cherche à résoudre l'ensemble des inconvénients précités. Ainsi, l'invention cherche à proposer un drap housse sécuritaire qui peut permettre d'éviter qu'il soit retiré facilement du matelas tout en permettant d'être positionné sur tout type de matelas et/ou de support et dont le positionnement permet d'utiliser des passe sangles.

### Présentation de l'invention.

L'invention a pour objet un drap housse comportant une housse à bordure périphérique enveloppante destinée à être rabattue contre un couchage, ladite housse comportant au moins un angle muni d'un système de couture adapté pour maintenir ladite housse sur le couchage, en ce que l'angle comporte une première partie et une seconde partie séparée l'une de l'autre par une échancrure, et en ce que le système de couture de chaque angle comporte une première couture adaptée pour former un premier ourlet définissant un premier repli de la première partie de l'angle au droit de l'échancrure, et une deuxième couture adaptée pour former un deuxième ourlet définissant un deuxième repli de la deuxième partie de l'angle au droit de l'échancrure; une troisième couture adaptée pour assembler le premier ourlet et le deuxième ourlet le long de l'échancrure ; une quatrième couture adaptée pour assembler le premier repli du premier ourlet et le deuxième repli du deuxième ourlet.

La bordure périphérique peut être adaptée pour venir chapeauter un couchage, par exemple un matelas. Le couchage peut être bi-bloc c'est-à-dire comportant un matelas et un sommier indépendants. Le couchage peut comporter uniquement un matelas, ledit matelas étant ensuite destinée à être positionné sur un lit médicalisé ou non. Dans ces deux modes de réalisation, le drap housse peut se replier normalement sous le sommier. Le drap housse peut permettre de border le couchage tout en ayant accès au système de passe sangles disposé sous le couchage.

Le couchage peut être monobloc c'est-à-dire que le matelas et le sommier peuvent former une pièce unique. Dans ce mode de réalisation, le drap housse peut permettre de border le lit tout en ayant accès au système de passe sangles disposé sous le couchage.

Le drap housse peut avantageusement comporter quatre angles. Les quatre angles peuvent être sensiblement perpendiculaires au plan d'extension du drap housse et forment des angles sensiblement droits de manière à venir envelopper le matelas afin de maintenir en position le drap housse sur le matelas.

Le premier et le deuxième ourlet peuvent être définis par une couture au niveau de la pliure. Le premier ourlet et le deuxième ourlet peuvent être destinés à être en vis-à-vis l'un de l'autre.

La quatrième couture peut être destinée à renforcer l'angle et ainsi éviter le déchirage des coutures.

Avantageusement, le drap housse comporte au moins deux couches de confort et deux couches de tissus de part et d'autre, et en ce que la troisième couture est adaptée pour maintenir ensemble les deux couches de confort et les deux couches de tissus de chacun des replis lors de l'assemblage du premier ourlet et du deuxième ourlet.

Chaque couche de confort peut comporter une densité d'environ 80 g/m².

Avantageusement, le drap housse comporte quatre couches de confort et deux couches de tissus.

L'utilisation de quatre couches de confort et deux couches de tissus peut permettre d'obtenir un drap housse à la fois doux et confortable. L'utilisation de quatre couches de confort et deux couches de tissus peut permettre d'obtenir un drap housse qu'il est difficile de tordre afin d'éviter que l'utilisateur ne se blesse ou essaye de se pendre avec.

Avantageusement, la troisième couture est adaptée pour maintenir ensemble huit couches de confort et quatre couches de tissus.

La troisième couture peut permettre de rigidifier l'angle.

Avantageusement, chaque couche de confort comporte au moins 80% de polyamide aromatique, 10 à 19% d'aramide et 1 à 5% de fibres antistatiques.

La composition permet de répondre à la norme M1 c'est-à-dire que la housse est non inflammable et ne dégage pas de fumée en cas de feu.

L'aramide peut être adapté pour la résistance à la déchirure.

Les fibres antistatiques peuvent permettre de rendre le drap housse plus agréable et peuvent permettre d'éviter la formation d'électricité statique par frottement entre le drap housse et le revêtement du matelas.

Avantageusement, le polyamide aromatique est un méta aramide.

Avantageusement, le drap housse est dépourvu de moyens d'accroche.

L'absence de moyens d'accroche peut permettre d'éviter l'utilisation d'élastiques par exemple et donc les risques pour l'utilisateur.

Le maintien du drap housse sur le matelas peut être réalisé par la bordure périphérique du drap housse contre le matelas.

Avantageusement, le drap housse comporte sur sa surface une couture croisée adaptée pour former un matelassage.

Le matelassage peut permettre d'améliorer le maintien ensemble des différentes couches. Le matelassage peut permettre de rigidifier le drap house du fait du meilleur maintien des couches ensemble et ainsi permettre de rendre difficile la torsion dudit drap housse.

Avantageusement, la bordure périphérique de la housse comporte une dimension d'au moins 30 cm.

Cette dimension peut permettre d'assurer un maintien efficace du drap housse sur le matelas et/ou sur le sommier.

Un autre aspect de l'invention concerne un procédé de fabrication d'un drap housse comportant les étapes suivantes couture d'une première partie d'un angle dudit drap pour former un premier ourlet comportant un premier rabat et d'une deuxième partie d'un angle dudit drap pour former un deuxième ourlet comportant un deuxième rabat couture du premier ourlet et du deuxième ourlet pour former un angle couture du premier rabat du premier ourlet et du deuxième rabat du deuxième ourlet.

Le premier et le deuxième ourlet peuvent permettre de rendre les couches de confort inaccessibles.

### Brève description des figures.

D'autres avantages et caractéristiques de la présente invention sont maintenant décrits à l'aide d'exemples uniquement illustratifs et nullement limitatifs de la portée de l'invention, et à partir des dessins annexés, dessins sur lesquels les différentes figures représentent :
[Fig. 1] représente schématiquement un drap housse en vue de dessous avant couture des angles d'un drap housse selon un mode de réalisation de l'invention.
[Fig. 2] représente schématiquement une vue intérieure d'une première et d'une deuxième couture d'un système de couture d'un angle d'un drap housse selon un mode de réalisation de l'invention.
[Fig. 3] représente schématiquement une vue intérieure d'une troisième couture d'un système de couture d'un angle d'un drap housse selon un mode de réalisation de l'invention.
[Fig. 4] représente schématiquement une vue intérieure d'une quatrième couture d'un système de couture d'un angle d'un drap housse selon un mode de réalisation de l'invention

Dans la description qui suit, les éléments identiques, par structure ou par fonction, apparaissant sur différentes figures conservent, sauf précision contraire, les mêmes références.

### Description des modes de réalisation.

On a représenté en [Fig. 1] une vue de dessous d'un drap housse 1 selon un mode de réalisation. Le drap housse 1 est également décrit en lien avec les [Fig. 2], [Fig. 3] et [Fig. 4] présentant chacune une vue intérieure d'un système de couture d'un angle d'un drap housse 1. Les [Fig. 2] à [Fig. 4] décrivent les différentes étapes du procédé de fabrication du drap housse 1.

Le drap housse 1 décrit en [Fig. 1] comporte une housse comportant une bordure périphérique 10 adaptée pour envelopper un matelas. La bordure périphérique 10 est destinée à être rabattue contre le matelas. La bordure périphérique 10 du drap housse 1 a une dimension d'environ 30 cm.

Le drap housse 1 comporte quatre couches de confort et deux couches de tissus disposées de part et d'autre de couches de confort. Chaque couche de confort a une densité d'environ 80 g/m². Le drap housse 1 est donc épais et les différentes couches sont maintenues ensemble par des coutures croisées formant un maillage et un matelassage 13. Chaque couche de confort comporte au moins 80% de polyamide aromatique, 10 à 19% d'aramide adaptées pour la résistance à la déchirure et 1 à 5% de fibres antistatiques adaptée pour limiter la formation d'électricité statique.

Le drap housse 1 comporte quatre angles 11. Chaque angle 11 est muni d'un système de couture 12. Les quatre angles 11 sont sensiblement perpendiculaires au plan d'extension du drap housse 1.

Le système de couture 12 est adapté pour maintenir le drap housse 1 sur le matelas. Chaque angle 11 comporte une première partie 110 et une deuxième partie 111. La première partie 110 et la deuxième partie 111 sont séparées par une échancrure 112. Le système de couture 12 de chaque angle comporte une première couture 120 formant un premier ourlet définissant un premier repli 120.1 au droit de l'échancrure. Le système de couture 12 de chaque angle comporte une deuxième couture 121 formant un deuxième ourlet définissant un deuxième repli 121.1 au droit de l'échancrure. Chacun des premier et deuxième ourlets peuvent être définis par une couture au niveau de la pliure. Chaque paire de premier et deuxième ourlet est destiné à être en vis-à-vis l'un de l'autre.

Le système de couture 12 de chaque angle comporte une troisième couture 122 adaptée pour assembler le premier ourlet et le deuxième ourlet le long de l'échancrure 112. La troisième couture 112 rigidifie l'angle 11. La troisième couture 112 maintien ensemble la première couture 120 et la deuxième couture 122 du deuxième ourlet.

Le système de couture 12 de chaque angle comporte une quatrième couture 123 pour assembler le premier repli 120.1 du premier ourlet et le deuxième repli 121.1. La quatrième couture 123 renforce l'angle 11 et évite à l'utilisateur de déchirer l'ensemble des coutures.

Du fait de la présence des quatre coutures, le drap housse 1 est dépourvu de moyens d'accroche.

Le procédé de fabrication permettant d'obtenir un drap housse 1 de ce type, comprend une étape de pliage de la première partie 110 de l'angle 11 sur elle-même de sorte qu'un premier ourlet soit formé. Le premier ourlet est formé par l'application d'une première couture 120 au droit de l'échancrure 112 définissant un premier repli 120.1.

Le procédé comprend ensuite une étape de pliage de la deuxième partie 111 de l'angle 11 sur elle-même de sorte qu'un deuxième ourlet soit formé. Le deuxième ourlet est formé par l'application d'une deuxième couture 121 au droit de l'échancrure 112 définissant un deuxième repli 121.1.

Une fois que le premier et le deuxième ourlet sont réalisés, ils sont maintenus ensemble par l'application d'une troisième couture 122 appliquée au niveau de la première couture 120 et de la deuxième couture 121. A cette étape, le premier repli 120.1 et le deuxième repli 121.1 sont libres.

Lorsque la première partie 110 et la deuxième partie 111 de l'angle 11 sont assemblées par la troisième couture 122, le premier repli 120.1 et le deuxième repli 121.1 sont fixés ensemble par la quatrième couture 123.

La description qui précède explique clairement comment l'invention permet d'atteindre les objectifs qu'elle s'est fixée, à savoir proposer un drap housse sécuritaire qui peut permettre d'éviter qu'il soit retiré facilement du matelas tout en permettant d'être positionné sur tout type de matelas et/ou de support et dont le positionnement permet d'utiliser des passe sangles, en proposant un drap housse comportant une housse à bordure périphérique enveloppante destinée à être rabattue contre un couchage, ladite housse comportant au moins un angle muni d'un système de couture adapté pour maintenir ladite housse sur le couchage, en ce que l'angle comporte une première partie et une seconde partie séparée l'une de l'autre par une échancrure, et en ce que le système de couture de chaque angle comporte une première couture adaptée pour former un premier ourlet définissant un premier repli de la première partie de l'angle au droit de l'échancrure, et une deuxième couture adaptée pour former un deuxième ourlet définissant un deuxième repli de la deuxième partie de l'angle au droit de l'échancrure; une troisième couture adaptée pour assembler le premier ourlet et le deuxième ourlet le long de l'échancrure ; une quatrième couture adaptée pour assembler le premier repli du premier ourlet et le deuxième repli du deuxième ourlet.

En tout état de cause, l'invention ne saurait se limiter aux modes de réalisation spécifiquement décrits dans ce document, et s'étend en particulier à tous moyens équivalents et à toute combinaison techniquement opérante de ces moyens.

## Revendications

1. Drap housse (1) comportant une housse à bordure périphérique (10) enveloppante destinée à être rabattue contre un couchage, ladite housse comportant au moins un angle (11) muni d'un système de couture (12) adapté pour maintenir ladite housse sur le couchage, en ce que l'angle (11) comporte une première partie (110) et une seconde partie (111) séparée l'une de l'autre par une échancrure (112), et en ce que le système de couture (12) de chaque angle (11) comporte :
une première couture (120) adaptée pour former un premier ourlet définissant un premier repli (120.1) de la première partie (110) de l'angle (11) au droit de l'échancrure (112), et
une deuxième couture (121) adaptée pour former un deuxième ourlet définissant un deuxième repli (120.1) de la deuxième partie (111) de l'angle (11) au droit de l'échancrure (112) ;
une troisième couture (122) adaptée pour assembler le premier ourlet et le deuxième ourlet le long de l'échancrure (112) ;
une quatrième couture (123) adaptée pour assembler le premier repli (120.1) du premier ourlet et le deuxième repli (121.1) du deuxième ourlet.

2. Drap housse selon la revendication précédente, **caractérisé en ce qu'**il comporte au moins deux couches de confort et deux couches de tissus de part et d'autre, et **en ce que** la troisième couture est adaptée pour maintenir ensemble les deux couches de confort et les deux couches de tissus de chacun des replis lors de l'assemblage du premier ourlet et du deuxième ourlet.

3. Drap housse selon la revendication 2, **caractérisé en ce qu'**il comporte quatre couches de confort et deux couches de tissus.

4. Drap housse selon l'une des revendications 2 ou 3, **caractérisé en ce que** la troisième couture est adaptée pour maintenir ensemble huit couches de confort et quatre couches de tissus.

5. Drap housse selon l'une des revendications 2 à 4, **caractérisé en ce que** chaque couche de confort comporte au moins 80% de polyamide aromatique, 10 à 19% d'aramide et 1 à 5% de fibres antistatiques.

6. Drap housse selon la revendication précédente, **caractérisé en ce que** le polyamide aromatique est un méta aramide.

7. Drap housse selon l'une des revendications précédentes, **caractérisé en ce qu'**il est dépourvu de moyens d'accroche.

8. Drap housse selon l'une des revendications précédentes, **caractérisé en ce qu'**il comporte sur sa surface une couture croisée adaptée pour former un matelassage.

9. Drap housse selon l'une des revendications précédentes, **caractérisé en ce que** la bordure périphérique de la housse comporte une dimension d'au moins 30 cm.

10. Procédé de fabrication d'un drap housse selon l'une des revendications 1 à 9 comportant les étapes suivantes :
- Couture d'une première partie d'un angle dudit drap pour former un premier ourlet comportant un premier rabat et d'une deuxième partie d'un angle dudit drap pour former un deuxième ourlet comportant un deuxième rabat ;
- Couture du premier ourlet et du deuxième ourlet pour former un angle;
- Couture du premier rabat du premier ourlet et du deuxième rabat du deuxième ourlet.

## Patentansprüche

1. Spannbetttuch (1) mit einem Tuch mit umlaufendem Rand (10), das zum Umschlagen auf ein Bett vorgesehen ist, wobei das Spannbetttuch mindestens eine Ecke (11) aufweist, die mit einem Nahtsystem (12) versehen ist, das geeignet ist, das Spannbetttuch auf dem Bett zu halten, wobei die Ecke (11) einen ersten Teil (110) und einen zweiten Teil (111) aufweist, die durch eine Ausbuchtung (112) voneinander getrennt sind, und das Nahtsystem (12) jeder Ecke (11) aufweist:
eine erste Naht (120), die geeignet ist, einen ersten Saum zu bilden, der eine erste Falte (120.1) des ersten Teils (110) der Ecke (11) an der Ausbuchtung (112) definiert, und
eine zweite Naht (121), die geeignet ist, einen zweiten Saum zu bilden, der eine zweite Falte (120.1) des zweiten Teils (111) der Ecke (11) an der Ausbuchtung (112) definiert;
eine dritte Naht (122), die geeignet ist, den ersten Saum und den zweiten Saum entlang der Ausbuchtung (112) miteinander zu verbinden;
eine vierte Naht (123), die geeignet ist, die erste Falte (120.1) des ersten Saums und die zweite Falte (121.1) des zweiten Saums miteinander zu verbinden.

2. Spannbetttuch nach dem vorstehenden Anspruch,
**dadurch gekennzeichnet, dass** es mindestens zwei Komfortlagen und zwei Stofflagen auf beiden Seiten aufweist **und dadurch, dass** die dritte Naht geeignet ist, die beiden Komfortlagen und die beiden Stofflagen jeder Falte beim Verbinden des ersten Saums und des zweiten Saums zusammenzuhalten.

3. Spannbetttuch nach Anspruch 2, **dadurch gekennzeichnet, dass** es vier Komfortlagen und zwei Stofflagen aufweist.

4. Spannbetttuch nach einem der Ansprüche 2 oder 3,
**dadurch gekennzeichnet, dass** die dritte Naht geeignet ist, acht Komfortlagen und vier Stofflagen zusammenzuhalten.

5. Spannbetttuch nach einem der Ansprüche 2 bis 4,
**dadurch gekennzeichnet, dass** jede Komfortlage mindestens 80 % aromatisches Polyamid, 10 bis 19 % Aramid und 1 bis 5 % antistatische Fasern aufweist.

6. Spannbetttuch nach dem vorstehenden Anspruch,
**dadurch gekennzeichnet, dass** das aromatische Polyamid ein Meta-Aramid ist.

7. Spannbetttuch nach einem der vorstehenden Ansprüche,
**dadurch gekennzeichnet, dass** es ohne Befestigungsmittel ausgeführt ist.

8. Spannbetttuch nach einem der vorstehenden Ansprüche,
**dadurch gekennzeichnet, dass** es auf seiner Oberfläche eine Kreuznaht aufweist, die geeignet ist, eine Steppung zu bilden.

9. Spannbetttuch nach einem der vorstehenden Ansprüche,
**dadurch gekennzeichnet, dass** der umlaufende Rand des Tuchs eine Abmessung von mindestens 30 cm aufweist.

10. Verfahren zum Herstellen eines Spannbetttuchs nach einem der Ansprüche 1 bis 9 mit den folgenden Schritten:
- Nähen eines ersten Teils einer Ecke des Tuchs, um einen ersten Saum mit einer ersten Umschlagkante zu bilden, und eines zweiten Teils einer Ecke des Tuchs, um einen zweiten Saum mit einer zweiten Umschlagkante zu bilden;
- Nähen des ersten und zweiten Saums, um eine Ecke zu bilden;
- Nähen der ersten Umschlagkante des ersten Saums und der zweiten Umschlagkante des zweiten Saums.

## Claims

1. Cover sheet (1) comprising a cover with an enveloping peripheral edge (10) intended to be folded down against a bed, said cover comprising at least one corner (11) provided with a sewing system (12) suitable for holding said cover on the bed, in that the corner (11) comprises a first part (110) and a second part (111) separated from each other by a notch (112), and in that the sewing system (12) of each corner (11) comprises:
a first seam (120) suitable for forming a first hem defining a first fold (120.1) of the first part (110) of the corner (11) at the notch (112), and
a second seam (121) suitable for forming a second hem defining a second fold (120.1) of the second part (111) of the corner (11) at the notch (112);
a third seam (122) suitable for joining the first hem and the second hem along the notch (112);
a fourth seam (123) suitable for joining the first fold (120.1) of the first hem and the second fold (121.1) of the second hem.

2. Cover sheet according to the preceding claim, **characterized in that** it comprises at least two comfort layers and two fabric layers on either side,
**and in that** the third seam is suitable for holding together the two comfort layers and the two fabric layers of each of the folds when joining the first hem and the second hem.

3. Cover sheet according to claim 2, **characterized in that** it comprises four comfort layers and two fabric layers.

4. Cover sheet according to either claim 2 or claim 3, **characterized in that** the third seam is suitable for holding together eight comfort layers and four fabric layers.

5. Cover sheet according to any of claims 2 to 4, **characterized in that** each comfort layer comprises at least 80% aromatic polyamide, 10 to 19% aramid and 1 to 5% antistatic fibers.

6. Cover sheet according to the preceding claim, **characterized in that** the aromatic polyamide is a meta-aramid.

7. Cover sheet according to any of the preceding claims,
**characterized in that** it is devoid of fastening means.

8. Cover sheet according to any of the preceding claims,
**characterized in that** it has on its surface a crossed seam suitable for forming quilting.

9. Cover sheet according to any of the preceding claims,
**characterized in that** the peripheral edge of the cover has a dimension of at least 30 cm.

10. Method for producing a cover sheet according to any of claims 1 to 9, comprising the following steps:
- sewing a first part of a corner of said sheet to form a first hem comprising a first flap and sewing a second part of a corner of said sheet to form a second hem comprising a second flap;
- sewing the first hem and the second hem to form a corner;
- sewing the first flap of the first hem and the second flap of the second hem.
